# EUROPÄISCHE PATENTSCHRIFT

(11) **EP 3 511 650 B1**
(45) Veröffentlichungstag und Bekanntmachung des Hinweises auf die Patenterteilung: **26.01.2022**
(21) Anmeldenummer: 18020652.6
(22) Anmeldetag: 21.12.2018
(51) Int. Cl.: F25B 9/00, F25B 23/00, F25B 19/00

(54) **VERFAHREN UND VORRICHTUNG ZUM KÜHLEN EINES VERBRAUCHERS SOWIE SYSTEM MIT ENTSPRECHENDER VORRICHTUNG UND VERBRAUCHER**
METHOD AND DEVICE FOR COOLING A CONSUMER AND SYSTEM WITH CORRESPONDING DEVICE AND CONSUMERS
PROCÉDÉ ET DISPOSITIF DE REFROIDISSEMENT D'UN CONSOMMATEUR ET SYSTÈME COMPRENANT UN DISPOSITIF CORRESPONDANT ET CONSOMMATEUR

(30) Priorität: 12.01.2018 EP 18020016
(43) Veröffentlichungstag der Anmeldung: 17.07.2019
(73) Patentinhaber: Linde GmbH, 82049 Pullach (DE); Linde Kryotechnik AG, 8422 Pfungen (CH)
(72) Erfinder: Decker, Lutz, 8400 Winterthur (CH); Alekseev, Alexander, 82515 Wolfratshausen (DE)
(74) Vertreter: Gellner, Bernd

(56) Entgegenhaltungen:
- EP-A2- 1 355 114
- EP-A2- 1 643 197
- DE-A1-102012 016 292
- US-A1- 2006 150 639

## Beschreibung

Die Erfindung betrifft ein Verfahren und eine Vorrichtung zum Kühlen eines Verbrauchers sowie ein System mit einer entsprechenden Vorrichtung und einem Verbraucher gemäß den Oberbegriffen der unabhängigen Patentansprüche.

### Stand der Technik

Hoch- und Mittelspannungskabel sowie Stromschienen können als Hochtemperatursupraleiter (HTSL) ausgebildet sein. Solche Kabel und Stromschienen können Gleichstrom oder Wechselstrom führen und werden auch als »HTSL-Stromführungen« bezeichnet. Sie bedürfen einer Kühlung auf eine Temperatur von weniger als 100 K, bevorzugt weniger als 80 K.

Wenngleich die vorliegende Erfindung nachfolgend überwiegend unter Bezugnahme auf HTSL-Stromführungen als Verbraucher beschrieben wird, eignet sie sich in der gleichen Weise auch zur Kühlung anderer Verbraucher, die eine Kälteleistung auf einem vergleichbaren Kühltemperaturniveau benötigen, insbesondere Supraleitermaterialien, jedoch auch beispielsweise Kabel, Stromführungen und weitere Strukturen aus konventionellen Metallen wie Kupfer und Aluminium.

Zur Kühlung entsprechender Verbraucher können unterschiedliche Verfahren und Vorrichtungen eingesetzt werden. Diese arbeiten beispielsweise mit Flüssigstickstoff als Kühlmedium, wie unten noch im Detail erläutert. Vorrichtungen dieser Art sind beispielsweise aus der DE 10 2013 011 212 A1 und der EP 1 355 114 A3 bekannt. In der DE 197 55 484 A1 wird ein Verfahren beschrieben, bei dem anstelle von Stickstoff ein flüssiges Gemisch eingesetzt wird, das aus Stickstoff und Sauerstoff besteht.

In der unten noch näher erläuterten DE 10 2012 016 292 A1, die als nächstliegender Stand der Technik betrachtet wird, sind ein Verfahren und eine Vorrichtung zum Kühlen von Objekten offenbart, bei dem bzw. der ein Kühlmedium aus einem ersten Vorratsbehälter über eine erste Kühlmediumsleitung einem zu kühlenden Objekt zugeführt, mit diesem im Wärmekontakt gebracht und anschließend über eine zweite Kühlmediumsleitung abgeführt wird. Das Kühlmedium wird nach dem Wärmekontakt mit dem Objekt über die zweite Kühlmediumsleitung einem zweiten Vorratsbehälter zugeführt und dort gespeichert, bis eine vorgegebene Füllhöhe im ersten oder im zweiten Vorratsbehälter erreicht wird. Anschließend wird das Kühlmedium aus dem zweiten Vorratsbehälter zwecks Kühlung dem Objekt zugeführt und mit diesem in Wärmekontakt gebracht und anschließend in den ersten Vorratsbehälter zurückgeführt, woraufhin es erneut zur Kühlung des Objekts zur Verfügung steht. Durch die Pendelführung des Kühlmediums zwischen den beiden Vorratsbehältern sollen zumindest teilweise die gleichen Strömungswege in beiden Strömungsrichtungen genutzt werden können. Das Verfahren und die Vorrichtung sollen sich insbesondere zum Kühlen supraleitender Kabel eignen.

Insbesondere zur Kühlung von Verbrauchern über längere Kühlstrecken, insbesondere entlang von Kabeln bzw. HTSL-Stromführungen, erweisen sich herkömmliche Kühlvorrichtungen, beispielsweise hinsichtlich ihres Platzbedarfs, mitunter als nicht zufriedenstellend, insbesondere dann wenn der als Kühlmedium eingesetzte Flüssigstickstoff an zwei unterschiedlichen Enden einer Kühlstrecke gekühlt wird. Daher können Systeme eingesetzt werden, in denen der Flüssigstickstoff zwar an den zwei unterschiedlichen Enden der Kühlstrecke gekühlt wird, aber raumbeanspruchende Apparate an einem Ende einer Kühlstrecke gruppiert werden. Ein entsprechendes, nicht aus dem Stand der Technik bekanntes System wird nachfolgend, und unter Bezugnahme auf die beigefügten Figuren, noch im Detail erläutert.

In einem entsprechenden System kann aber dann, wenn an einem Ende der Kühlstrecke eine geschlossene Kühleinrichtung eingesetzt wird, bei einem Ausfall dieser Kühleinrichtung durch diese Kühleinrichtung keine Kühlleistung mehr bereitgestellt werden. Da entsprechende Systeme, insbesondere zur Kühlung von HTSL-Stromführungen, jedoch eine sehr hohe Verfügbarkeit aufweisen müssen, damit ein sicherer Betrieb über längere Zeiträume von bis zu mehreren Jahren gewährleistet werden kann, muss ein entsprechender Ausfall vermieden werden. Hierzu können mehrere redundante, jeweils 100% der erforderlichen Kühlleistung erbringende geschlossene Kühleinrichtungen eingesetzt werden. Dies erweist sich jedoch hinsichtlich der Investitionskosten als unvorteilhaft.

Die Aufgabe der vorliegenden Erfindung ist es daher, hier Abhilfe zu schaffen und verbesserte technische Möglichkeiten zur Kühlung entsprechender Verbraucher unter Verwendung von Flüssigstickstoff mit hoher Verfügbarkeit bereitzustellen.

### Offenbarung der Erfindung

Vor diesem Hintergrund schlägt die vorliegende Erfindung ein Verfahren und eine Vorrichtung zur Kühlung eines Verbrauchers, insbesondere einer Stromführung, vorzugsweise einer HTSL-Stromführung, sowie ein System mit einer entsprechenden Vorrichtung und einem Verbraucher mit den Merkmalen der unabhängigen Patentansprüche vor. Bevorzugte Ausgestaltungen sind Gegenstand der abhängigen Patentansprüche sowie der nachfolgenden Beschreibung.

Typischerweise wird der Flüssigstickstoff in den eingangs erwähnten Systemen mittels einer Pumpe (sogenannte Kreislaufpumpe) gefördert und in einem Unterkühler auf die erforderliche Kühltemperatur unterkühlt. Der Flüssigstickstoff wird zum Verbraucher geleitet, dort angewärmt und wieder zur Kreislaufpumpe zurückgeführt. Der auf diese Weise als Kreislaufstrom geführte Flüssigstickstoff wird auch als »Kreislaufstickstoff« bezeichnet. Die Bezeichnung »Unterkühler« wird verwendet, weil der Flüssigstickstoff nach einer entsprechenden Kühlung eine unterkühlte Flüssigkeit darstellt.

Der Wärmetauscher in einem Unterkühler stellt in der einfachsten Ausführung eine Rohrschlange dar, die in einem Stickstoffbad (»Badstickstoff«) platziert wird. Der wärmere Kreislaufstickstoff wird innerhalb der Rohrschlange geführt und durch den außenliegenden, kälteren Badstickstoff gekühlt. Der Badstickstoff verdampft hierbei kontinuierlich. Alternativ zu Rohrschlangenwärmetauschern können andere Typen von Wärmetauschern eingesetzt werden.

Es können auch Schaltungen eingesetzt werden, in denen eine Unterkühlung des Kreislaufstickstoffs stromauf der Kreislaufpumpe kombiniert mit einer Unterkühlung stromab der Kreislaufpumpe vorgenommen wird. Hierzu werden zwei Wärmetauscher benötigt und in geeigneter Weise im Unterkühler platziert. Ein entsprechendes System ist beispielsweise in der beigefügten Figur 1 veranschaulicht. Auch andere Varianten der Unterkühlung, insbesondere nur stromauf oder nur stromab der Kreislaufpumpe, kommen grundsätzlich in Betracht.

Der Druck im Kühlkreislauf stromab der Pumpe wird so gewählt, dass der Kreislaufstickstoff stets flüssig bleibt und keine Dampfblasen entstehen. Aus thermodynamischer Sicht bedeutet dies, dass der Druck im Kreislauf immer höher sein sollte als im Bad des Unterkühlers, und dass der Kreislaufstickstoff nicht über den Siedepunkt angewärmt werden darf.

Die tiefste Temperatur des Kreislaufstickstoffs wird dabei am Austritt aus dem Unterkühler erreicht. Diese Temperatur wird im Wesentlichen durch die Temperatur des im Unterkühler eingesetzten Badstickstoffs (und den Wärmeübergang im Unterkühler) bestimmt. Um eine Unterkühlung zu bewirken, muss das Stickstoffbad also eine entsprechende Temperatur gebracht werden.

Zur Temperaturerniedrigung kann der Druck des Badstickstoffs durch eine Druckreduktion reduziert werden, bei der verdampfender Stickstoff kontinuierlich unter Verwendung einer mechanischen (beispielsweise ölgeschmierten) Vakuumpumpe abgepumpt wird. Die untere Grenze der durch die Druckreduktion erreichbaren Temperatur liegt bei etwa 63 K, was einem Dampfdruck von ca. 0,13 bar entspricht. Bei tieferen Temperaturen würde der Badstickstoff gefrieren. Eine entsprechende Druckreduktion führt dabei typischerweise zu Stickstoff- und Kälteverlusten, weil der abgepumpte Stickstoff und dessen Kälte in der Regel nicht oder nur sehr aufwendig zurückgewonnen werden können.

Die in dem Unterkühler durch das Verdampfen entstehenden Verluste an Badstickstoff werden typischerweise durch das Nachfüllen von frischem flüssigem Stickstoff aus einem geeigneten Reservoir, beispielsweise einem Tieftemperaturtank, kompensiert. Das Reservoir wird dabei beispielsweise unter Verwendung einer Luftzerlegungsanlage oder eines Stickstoffverflüssigers befüllt.

Die Temperatur des Badstickstoffs kann auch verringert werden, indem ein oder mehrere geschlossene Kühleinrichtungen (auch als Kryokühler bezeichnet) in den Unterkühler integriert werden. Die eine oder die mehreren Kältemaschinen kühlen und verflüssigen/rekondensieren den bei der Kühlung verdampfenden Badstickstoff bis auf die erforderliche Kühltemperatur; eine Vakuumpumpe wird in diesem Fall nicht benötigt. Auf diese Weise können Stickstoff- und Kälteverluste reduziert werden. Als Kryokühler werden typischerweise Brayton- oder Stirling-Kühler eingesetzt. Unter dem Begriff »geschlossene« Kühlreinrichtung wird dabei hier eine Einrichtung verstanden, in der gasförmiger Stickstoff nicht verfahrensbedingt aus dem System ausgeschleust wird sondern dieser verflüssigt und in das System zurückgeführt wird.

Der Einsatz einer mechanischen Vakuumpumpe für die Kälteerzeugung im Unterkühler stellt (aus Investitionskostensicht) eine relativ preisgünstige, jedoch energetisch ineffiziente Lösung dar. Dies liegt insbesondere daran, dass die wertvolle (da bei sehr tiefen Temperaturen vorliegende) Kälte des abgesaugten kalten Stickstoffdampfs nicht genutzt sondern vernichtet wird. Der Einsatz von Kältemaschinen in den geschlossenen Kühleinrichtungen ist energetisch in der Regel vorteilhaft, jedoch sind entsprechende Geräte relativ teuer, sodass ihr Einsatz häufig nicht wirtschaftlich ist.

Es können daher grundsätzlich auch Systeme eingesetzt werden, in denen beide Techniken zur Temperaturverringerung verwendet werden. Auf diese Weise kann der Verlust an Stickstoff und Kälte verringert, gleichzeitig aber der Investitionsaufwand für geschlossene Kühlreinrichtungen in Grenzen gehalten werden.

Es ist dabei möglich, einen Unterkühler mit einer entsprechenden Vakuumpumpe und zusätzlich mit einer geschlossenen Kühlreinrichtung auszustatten. Insbesondere dann, wenn Verbraucher, beispielsweise Kabel, über längere Kühlstrecken gekühlt werden sollen, können aber auch Systeme zum Einsatz kommen, in denen an beiden Enden der Kühlstrecke, nachfolgend als »erstes« und »zweites« Ende bezeichnet, Unterkühler angeordnet sind.

In derartigen Systemen erstreckt sich die Kühlstrecke also zwischen dem ersten Ende und einem zweiten Ende. Der flüssige Stickstoff wird in derartigen Systemen in Form eines Kreislaufstroms wiederholt (d.h. kontinuierlich im Kreislauf) einer ersten Abkühlung unterworfen, der Kühlstrecke an dem ersten Ende zugeführt, von dem ersten Ende zu dem zweiten Ende entlang der Kühlstrecke transportiert, der Kühlstrecke an dem zweiten Ende entnommen, einer zweiten Abkühlung unterworfen, der Kühlstrecke an dem zweiten Ende wieder zugeführt, von dem zweiten Ende zu dem ersten Ende entlang der Kühlstrecke transportiert und der Kühlstrecke an dem ersten Ende wieder entnommen. Die erste Abkühlung wird unter Verwendung eines ersten unterkühlten Stickstoffbads in einem Unterkühler und die zweite Abkühlung unter Verwendung eines zweiten unterkühlten Stickstoffbads in einem weiteren Unterkühler durchgeführt.

In einem entsprechenden System, wie es beispielsweise in der beigefügten Figur 3 dargestellt ist, kann das erste Stickstoffbad zumindest teilweise mittels einer geschlossenen Kühleinrichtung und das zweite Stickstoffbad zumindest teilweise durch Druckreduktion auf ein unteratmosphärisches Druckniveau unterkühlt werden. Die Druckreduktion erfolgt dabei dadurch, dass aus einem Unterkühler mittels einer insbesondere mechanischen Vakuumpumpe gasförmiger Stickstoff aus einem Kopfraum über einem dem Stickstoffbad abgepumpt und insbesondere an die umgebende Atmosphäre abgeführt wird.

Wie bereits erwähnt, wird ein Ausgleich der Stickstoffverluste durch das zur Druckreduktion erfolgende Abpumpen durch Einspeisen von Stickstoff aus einem Reservoir vorgenommen, das beispielsweise unter Verwendung einer Luftzerlegungsanlage mit flüssigem Stickstoff befüllt werden kann.

Ein Nachteil der beispielsweise in Figur 3 gezeigten Anordnung ist nun allerdings der, dass an dem ersten Ende und an dem zweiten Ende der Kühlstrecke, d.h. in der Figur 3 an deren linkem und rechtem Ende, beträchtlichen Bauraum beanspruchende Apparate, nämlich das Reservoir einerseits und die geschlossene Kühleinrichtung andererseits, angeordnet werden müssen. Hierdurch können sich insbesondere dann Probleme ergeben, wenn an dem zweiten Ende der Kühlstrecke, d.h. an dem rechten Ende in der Figur 3, der Bauraum begrenzt ist.

Zur Überwindung dieses Nachteils können in entsprechenden Systemen das Reservoir und die geschlossene Kühleinrichtung am ersten Ende der Kühlstrecke, die zur Druckreduktion erforderliche Vakuumpumpe hingegen am anderen Ender der Kühlstrecke angeordnet werden. Eine entsprechende Vakuumpumpe stellt eine vergleichsweise klein bauende Einheit dar, die an dem zweiten Ende deutlich einfacher unterbringbar ist, insbesondere wenn an dem zweiten Ende der Bauraum begrenzt ist. Eine entsprechende Vakuumpumpe kann auch über eine Leitung an den am zweiten Ende der Kühlstrecke vorgesehenen Unterkühler angebunden werden und muss nicht und unmittelbarer Nachbarschaft desselben angeordnet werden. Auf diese Weise kann durch eine Umpositionierung eine weitere günstige Anpassung an den zur Verfügung stehenden Bauraum vorgenommen werden.

In den soeben erläuterten Systemen können die in dem zweiten Stickstoffbad aufgrund der Druckreduktion durch das Abpumpen auftretenden Stickstoffverluste ebenfalls aus einem Reservoir ausgeglichen werden, das allerdings nun am entgegengesetzten Ende der Kühlstrecke angeordnet ist. Der zum Ausgleich der Verluste aus dem Reservoir entnommene Stickstoff wird an dem Ende der Kühlstrecke, an dem das Reservoir angeordnet ist, in den Kreislaufstrom eingeschleust und an dem anderen Ende der Kühlstrecke, an dem die Druckreduktion erfolgt, aus dem Kreislaufstrom ausgeschleust und zum Auffüllen des dort angeordneten Stickstoffbads verwendet. Der Kreislaufstrom dient also zum Transport dieses Stickstoffs. Von einem derartigen System geht die vorliegende Erfindung aus und verbessert dessen Verfügbarkeit, ohne eine volle Redundanz hinsichtlich der geschlossenen Kühleinrichtung zu erfordern.

Wie bereits erwähnt, geht die vorliegende Erfindung also von einem Verfahren zur Kühlung eines Verbrauchers über eine Kühlstrecke aus, die sich zwischen einem ersten Ende und einem zweiten Ende erstreckt. Im Rahmen der vorliegenden Erfindung wird das Verfahren dabei in wenigstens einem ersten Zeitraum in einem ersten Verfahrensmodus und in wenigstens einem zweiten, unterschiedlichen Zeitraum in einem zweiten Verfahrensmodus durchgeführt.

In dem Verfahren wird im ersten und im zweiten Verfahrensmodus flüssiger Stickstoff in Form eines Kreislaufstroms wiederholt, d.h. kontinuierlich im Kreislauf und insbesondere ohne Zwischenspeicherung in einem Behälter, und jeweils nacheinander einer ersten Abkühlung unterworfen, der Kühlstrecke an dem ersten Ende zugeführt, von dem ersten Ende zu dem zweiten Ende entlang der Kühlstrecke transportiert, der Kühlstrecke an dem zweiten Ende entnommen, einer zweiten Abkühlung unterworfen, der Kühlstrecke an dem zweiten Ende zugeführt, von dem zweiten Ende zu dem ersten Ende entlang der Kühlstrecke transportiert und der Kühlstrecke an dem ersten Ende entnommen. Der Kreislaufstrom wird dabei insbesondere stets in der gleichen Richtung geführt und erfährt nicht, wie beispielsweise in der DE 10 2012 016 292 A1, eine Richtungsumkehr. Im ersten und im zweiten Verfahrensmodus werden die erste Abkühlung unter Verwendung eines ersten unterkühlten Stickstoffbads und die zweite Abkühlung unter Verwendung eines zweiten unterkühlten Stickstoffbads durchgeführt, wobei das erste Stickstoffbad im ersten Verfahrensmodus zumindest teilweise mittels einer geschlossenen Kühleinrichtung unterkühlt wird und das zweite Stickstoffbad im ersten und im zweiten Verfahrensmodus zumindest teilweise durch Druckreduktion auf ein unteratmosphärisches Druckniveau unterkühlt wird. Eine aufgrund der Druckreduktion auf das unteratmosphärische Druckniveau im ersten und im zweiten Verfahrensmodus aus dem zweiten Stickstoffbad verdampfende Stickstoffmenge wird in dem Verfahren dabei zumindest teilweise aus einem Reservoir ausgeglichen.

Der flüssige Stickstoff wird im Rahmen des erfindungsgemäßen Verfahrens in Form des Kreislaufstroms insbesondere beim Transport von dem ersten Ende zu dem zweiten Ende entlang der Kühlstrecke durch eine oder mehrere erste Kühlpassagen geführt und beim Transport von dem zweiten Ende zu dem ersten Ende entlang der Kühlstrecke durch eine oder mehrere zweite Kühlpassagen, die fluidisch von der einen oder den mehreren ersten Kühlpassagen getrennt ist oder sind, geführt. Es sind also für die Führung von dem ersten zu dem zweiten Ende eine oder mehrere andere Kühlpassagen vorgesehen als für die Führung von dem zweiten Ende zu dem ersten Ende. Eine "Kühlpassage" bezeichnet dabei eine Fluidführungsstruktur, die mit Wärmeaustauschflächen versehen ist. Der Kreislaufstrom wird und kann also im Rahmen der vorliegenden Erfindung nicht in den gleichen Kühlpassagen geführt werden, wie es in der DE 10 2012 016 292 A1 aufgrund des dortigen Pendelbetriebs der Fall ist. Ist hier von einer "fluidischen Trennung" der Kühlpassagen die Rede, sei hiermit selbstverständlich nicht ausgeschlossen, dass die Kühlpassagen an ihren terminalen Enden geöffnet sind und über Leitungen, die den Kreislaufstrom führen, miteinander verbunden sind.

Mit anderen Worten umfasst die Kühlstrecke im Rahmen der vorliegenden Erfindung eine erste Einspeiseöffnung, eine erste Entnahmeöffnung, eine zweite Einspeiseöffung und eine zweite Entnahmeöffnung für den flüssigen Stickstoff, wobei die erste Einspeiseöffnung mit der ersten Entnahmeöffnung insbesondere über die erwähnte(n) erste(n) Kühlpassage(n) und die zweite Einspeiseöffnung mit der zweiten Entnahmeöffnung insbesondere über die erwähnte(n) zweite(n) Kühlpassage(n) verbunden sind. Die erste Einspeiseöffnung und die zweite Entnahmeöffnung befinden sich dabei an dem ersten Ende, die erste Entnahmeöffnung und die zweite Einspeiseöffnung am zweiten Ende der Kühlstrecke. Eine "Öffnung" bezeichnet dabei im hier verwendeten Sprachgebrauch einen Anschluss beliebiger Art, beispielsweise einen Flansch oder Anschlussstutzen. Der flüssige Stickstoff in dem Kreislaufstrom wird über die erste Einspeiseöffnung an dem ersten Ende der Kühlstrecke dieser Kühlstrecke bzw. der oder den ersten Kühlpassagen zugeführt und über die erste Entnahmeöffnung an dem zweiten Ende entnommen. Zeitgleich, d.h. nicht in einem Pendelbetrieb, wird der flüssige Stickstoff, wenn ein entsprechender Kreislaufstrom gebildet ist, über die zweite Einspeiseöffnung an dem zweiten Ende der Kühlstrecke dieser Kühlstrecke bzw. der oder den zweiten Kühlpassagen zugeführt und über die zweite Entnahmeöffnung am ersten Ende entnommen.

Zur nochmaligen Verdeutlichung der erfindungsgemäßen Maßnahmen kann die Bildung des Kreislaufstroms auch unter Beschreibung der vorliegenden Druckniveaus erläutert werden. Ein erstes Druckniveau des an dem ersten Ende der Kühlstrecke zugeführten flüssigen Stickstoffs liegt dabei stets oberhalb eines zweiten Druckniveaus des an dem zweiten Ende der Kühlstrecke entnommenen flüssigen Stickstoffs. Zeitgleich liegt ein drittes Druckniveau des an dem zweiten Ende der Kühlstrecke zugeführten flüssigen Stickstoffs stets bei oder unterhalb des zweiten Druckniveaus. Ein viertes Druckniveau des an dem ersten Ende der Kühlstrecke entnommenen flüssigen Stickstoffs liegt unterhalb des dritten Druckniveaus. Es ergeben sich für das erste Druckniveau P1, das zweite Druckniveau P2, das dritte Druckniveau P3 und das vierte Druckniveau P4 also stets die Beziehungen P1 > P2, P2 ≥ P3 und P3 > P4.

Im Rahmen der vorliegenden Erfindung wird der flüssige Stickstoff dabei vorteilhafterweise am zweiten Ende der Kühlstrecke keinen druckerhöhenden Maßnahmen unterworfen. Hier befindet sich also, beispielsweise im Gegensatz zu der mehrfach erwähnten DE 10 2012 016 292 A1, keine Einrichtung zur Druckaufbauverdampfung und keine Pumpe. Eine entsprechende Druckerhöhung erfolgt im Rahmen der vorliegenden Erfindung insbesondere nur an dem ersten Ende der Kühlstrecke unter Verwendung einer Kreislaufpumpe. Ferner wird im Rahmen der vorliegenden Erfindung der flüssige Stickstoff des Kreislaufstroms, es sind also keine Umschaltventile vorgesehen.

Für diesen Ausgleich wird aus dem Reservoir flüssiger Stickstoff entnommen und in den Kreislaufstrom eingeschleust, bevor der Kreislaufstrom der Kühlstrecke an dem ersten Ende zugeführt wird, und flüssiger Stickstoff wird aus dem Kreislaufstrom ausgeschleust und zumindest teilweise dem zweiten Stickstoffbad zugeführt, nachdem der Kreislaufstrom der Kühlstrecke an dem zweiten Ende entnommen wird. Auf diese Weise ergeben sich die bereits zuvor erwähnten Vorteile, insbesondere eine Reduzierung des Bauraums am zweiten Ende der Kühlstrecke.

Ist nun am ersten Ende der Kühlstrecke nur eine, nicht oder nicht vollständig redundant ausgeführte geschlossene Kühleinrichtung vorgesehen, kommt es hier bei einem Ausfall derselben zu einem nicht tolerierbaren Einbruch in der Kühlleistung am ersten Ende der Kühlstrecke. In solchen Fällen wird daher im Rahmen der vorliegenden Erfindung der zweite Verfahrensmodus durchgeführt. Mit anderen Worten arbeitet in dem ersten Verfahrensmodus die an dem ersten Ende der Kühlstrecke verwendete geschlossene Kühleinrichtung mit voller Leistung, der erste Verfahrensmodus stellt also insbesondere den Regelbetrieb dar. Hingegen handelt es sich bei dem zweiten Verfahrensmodus um einen Verfahrensmodus, in dem die an dem ersten Ende der Kühlstrecke verwendete geschlossene Kühleinrichtung nicht oder zumindest nicht mit voller Leistung arbeitet oder arbeiten kann. Es handelt sich also um einen Not- oder Backup-Verfahrensmodus, der beispielsweise bei einem teilweise oder vollständigen ungeplanten Ausfall der geschlossenen Kühleinrichtung, aber auch beispielsweise bei entsprechenden geplanten Ereignissen, beispielsweise bei routinemäßig erforderlichen Wartungen, durchgeführt wird.

Ist also hier davon die Rede, dass das erste Stickstoffbad im ersten Verfahrensmodus zumindest teilweise mittels der geschlossenen Kühleinrichtung unterkühlt wird, schließt dies nicht aus, dass das erste Stickstoffbad auch im zweiten Verfahrensmodus zumindest teilweise mittels der geschlossenen Kühleinrichtung unterkühlt wird, allerdings arbeitet diese dann mit geringerer Leistung.

Die vorliegende Erfindung macht sich zunutze, dass zum Ausgleich der üblichen Verdampfungsverluste, die bei der Unterkühlung am zweiten Ende der Kühlstrecke auftreten, am ersten Ende der Kühlstrecke ohnehin ein Reservoir für flüssigen Stickstoff bereitsteht, dessen Inhalt nun in vorteilhafter Weise auch zur Überbrückung von Zeiträumen, in denen die an dem ersten Ende der Kühlstrecke verwendete geschlossene Kühleinrichtung nicht oder zumindest nicht mit voller Leistung arbeitet, verwendet werden kann. Entsprechender Stickstoff wird dabei vor seiner Einschleusung in den erwähnten Kreislaufstrom vorteilhafterweise ohnehin in einem Unterkühler unterkühlt und kann daher zur Befüllung des ersten unterkühlten Stickstoffbads am ersten Ende der Kühlstrecke verwendet werden. Ergänzend wird dabei eine Druckreduktion in dem ersten Stickstoffbad mittels einer Pumpe vorgenommen, ähnlich wie in dem zweiten Stickstoffbad.

Das erfindungsgemäße Verfahren umfasst, mit anderen Worten, dass im zweiten Verfahrensmodus die geschlossene Kühleinrichtung nicht oder nur in reduziertem Umfang bzw. mit reduzierter Leistung betrieben wird und zum Ausgleich aus dem Reservoir weiterer flüssiger Stickstoff entnommen, unterkühlt und dem ersten unterkühlten Stickstoffbad zugeführt wird, und dass im zweiten Verfahrensmodus ferner mittels einer Pumpe aus dem ersten Stickstoffbad gasförmiger Stickstoff unter Druckreduktion auf ein unteratmosphärisches Druckniveau in dem ersten unterkühlten Stickstoffbad abgepumpt wird.

Durch den Einsatz des erfindungsgemäßen Verfahrens wird sichergestellt, dass es auch bei einem Ausfall der geschlossenen Kühleinrichtung ohne Verwendung einer entsprechenden, vollständig redundanten weiteren Kühleinrichtung zu keinem Ausfall der Kühlung oder übermäßigen Reduzierung der Kühlleistung kommen kann. Ein entsprechendes System kann daher mit deutlich erhöhter Verfügbarkeit betrieben werden. Um das erfindungsgemäße Verfahren durchzuführen, ist insbesondere vorgesehen, dass ein zur Aufnahme des ersten Stickstoffbads verwendeter Behälter, also der entsprechende Unterkühler, ausreichend groß dimensioniert wird. Typischerweise wird dabei gegenüber anderen Systemen, bei denen keine entsprechende Einspeisung im zweiten Betriebsmodus vorgesehen ist, ein zwei- bis dreifaches Speichervolumen vorgesehen.

Mit besonderem Vorteil kann im Rahmen der vorliegenden Erfindung eine geschlossene Kühleinrichtung verwendet werden, in der ein oder mehrere Kältemittelkreisläufe mit einem oder mehreren Kältemitteln ausgebildet sind, das oder die in dem ersten Betriebsmodus unter Verwendung einer ersten Anzahl von Verdichtern und in dem zweiten Betriebsmodus mit einer zweiten, geringeren Anzahl an Verdichtern verdichtet wird oder werden. Insbesondere kann die erste Anzahl von Verdichtern zwei und die zweite Anzahl von Verdichtern eins betragen. Mit anderen Worten kann eine geschlossene Kühleinrichtung verwendet werden, bei der ein Teil der in dem ersten Verfahrensmodus mit einer größeren Anzahl an betriebenen Verdichtern erbrachten Verdichtungs- und damit Kälteleistung auch in dem zweiten Betriebsmodus bereitgestellt werden kann, in dem weniger oder nur ein Verdichter verwendet werden. Diese geringere Kälteleistung kann dabei durch den erfindungsgemäßen Einsatz des flüssigen Stickstoffs, der aus dem Reservoir abgezogen und dem ersten Stickstoffbad zugeführt wird, ausgeglichen werden. Durch den Einsatz der vorliegenden Erfindung kann also beispielsweise ein Ausfall eines Verdichters von zwei oder mehreren Verdichtern toleriert werden, so lange ein entsprechender Ausgleich der reduzierten Kälteleistung mittels des flüssigen Stickstoffs möglich ist. Auf diese Weise kann eine entsprechende geschlossene Kühleinrichtung ohne redundante Ausführung für einen Notbetrieb eingerichtet werden.

Im Rahmen des erfindungsgemäßen Verfahrens wird der aus dem Reservoir entnommene und in den Kreislaufstrom eingeschleuste flüssige Stickstoff vorteilhafterweise unter Verwendung einer Mischeinrichtung in den Kreislaufstrom eingeschleust. Auf diese Weise lassen sich insbesondere dann, wenn der eingeschleuste Stickstoff und der bereits vorliegende Kreislaufstickstoff unterschiedliche Temperaturniveaus aufweisen, Ungleichverteilungen in der Temperatur vermeiden und ein homogenes Mischtemperaturniveau einstellen.

Wie bereits erwähnt, kommen in Verfahren der erläuterten Art insbesondere sogenannte Kreislaufpumpen zum Einsatz. In dem erfindungsgemäßen Verfahren wird daher der in Form des Kreislaufstroms geführte flüssige Stickstoff nach seiner Entnahme am ersten Ende der Kühlstrecke und vor einer erneuten Zuführung am ersten Ende der Kühlstrecke vorteilhafterweise durch eine Kreislaufpumpe geführt, an derer auch eine geeignete Druckdifferenz eingestellt werden kann.

Insbesondere kann dabei der in Form des Kreislaufstroms geführte flüssige Stickstoff der Kreislaufpumpe auf einem ersten Druckniveau von wenigstens 2 bar (abs.) zugeführt werden. Beispielsweise kann im Rahmen der vorliegenden Erfindung das erste Druckniveau dabei bei ca. 10 bar (abs.) liegen. Ein entsprechendes Druckniveau ergibt sich insbesondere aus dem Druckniveau stromab der Kreislaufpumpe, das oberhalb des ersten Druckniveaus und beispielsweise bei ca. 15 bar (abs.) liegen kann, und aus den Druckverlusten über die Kühlstrecke.

Im Rahmen des erfindungsgemäßen Verfahrens wird der aus dem Reservoir entnommene und in den Kreislaufstrom eingeschleuste flüssige Stickstoff dem Reservoir insbesondere auf einem zweiten Druckniveau oberhalb des ersten Druckniveaus entnommen. Der eingeschleuste Stickstoff wird dabei insbesondere ebenfalls, zusammen mit dem Kreislaufstrom, der Kreislaufpumpe zugeführt. Durch eine entsprechende Einstellung des ersten und zweiten Druckniveaus ergibt sich dabei stets zwingend eine Strömungsrichtung aus dem Reservoir zur Einschleusestelle in den Kreislaufstrom. Der eingeschleuste Stickstoff wird typischerweise mittels eines geeigneten Ventils von dem zweiten auf das erste Druckniveau entspannt, bevor er in den Kreislaufstrom eingeschleust wird.

Im Rahmen der vorliegenden Erfindung können unterschiedliche Varianten der Abkühlung zum Einsatz kommen. Der in Form des Kreislaufstroms geführte flüssige Stickstoff kann dabei der ersten Abkühlung unterworfen werden, bevor und/oder nachdem er durch die Kreislaufpumpe geführt wird. Details sind auch unter Bezugnahme auf die Zeichnungen noch näher erläutert, wobei die in den Figuren 4 bis 6 gezeigten Ausführungsformen der vorliegenden Erfindung eine Abkühlung vor und nach der Kreislaufpumpe vorsehen.

Da der flüssige Stickstoff in dem Reservoir typischerweise in nicht unterkühltem Zustand vorliegt, in dem Kreislaufstrom hingegen unterkühlter Stickstoff vorliegt, kommt es dann, wenn der aus dem Reservoir eingeschleuste Stickstoff keiner weiteren Abkühlung unterworfen wird, bevor er in den Kreislaufstrom eingeschleust wird, zu einer deutlichen Temperaturerhöhung, die durch eine entsprechende Kälteleistung in dem zugeordneten Unterkühler ausgeglichen werden muss. Daher ist, wie bereits erwähnt, im Rahmen der vorliegenden Erfindung vorteilhafterweise vorgesehen, dass der aus dem Reservoir entnommene und in den Kreislaufstrom eingeschleuste flüssige Stickstoff unter Verwendung eines dritten unterkühlten Stickstoffbads abgekühlt wird, bevor er in den Kreislaufstrom eingeschleust wird. Das dritte unterkühlte Stickstoffbad wird dabei auch zur Unterkühlung des in dem zweiten Betriebsmodus in das erste unterkühlte Stickstoffbad eingespeisten flüssigen Stickstoffs verwendet.

Eine derartige Abkühlung des in den Kreislaufstrom eingeschleusten und, in dem zweiten Verfahrensmodus, in das erste unterkühlte Stickstoffbad eingespeisten flüssigen Stickstoffs kann also insbesondere durch die Verwendung eines weiteren, also dritten, unterkühlten Stickstoffbads vorgenommen werden. Gemäß einer bevorzugten Ausführungsform der vorliegenden Erfindung ist dabei vorgesehen, dass das das dritte unterkühlte Stickstoffbad dadurch bereitgestellt wird, dass weiterer flüssiger Stickstoff aus dem Reservoir auf dem ersten Druckniveau entnommen und unter teilweiser Verdampfung auf ein drittes Druckniveau entspannt wird. Das dritte Druckniveau kann dabei beispielsweise bei Atmosphärendruck oder leicht, d.h. insbesondere maximal 0,5 bar, oberhalb des Atmosphärendrucks liegen. Auf diese Weise kann entsprechende zusätzliche Kälte generiert werden und es erfolgt eine teilweise Verdampfung des entspannten Stickstoffs.

Vorteilhafterweise kann ein bei der Entspannung auf das dritte Druckniveau nicht verdampfter Anteil des weiteren flüssigen Stickstoffs aus dem Reservoir zumindest teilweise dem dritten Stickstoffbad zugeführt und ein bei der Entspannung auf das dritte Druckniveau verdampfter Anteil des weiteren flüssigen Stickstoffs aus dem Reservoir zumindest teilweise als Kühlmittel in der geschlossenen Kühleinrichtung verwendet werden. In dieser Verfahrensvariante, in der insbesondere als die geschlossene Kühleinrichtung eine Kühleinrichtung mit einem Brayton-Kühler verwendet wird, ergibt sich eine weitere Energieeinsparung.

Die vorliegende Erfindung erstreckt sich auch auf eine Vorrichtung zur Kühlung eines Verbrauchers über eine Kühlstrecke, die sich zwischen einem ersten Ende und einem zweiten Ende erstreckt. Die Vorrichtung ist in wenigstens einem ersten Zeitraum in einem ersten Betriebsmodus und in wenigstens einem zweiten, unterschiedlichen Zeitraum in einem zweiten Betriebsmodus betreibbar und weist Mittel auf, die dafür eingerichtet sind, im ersten und im zweiten Betriebsmodus flüssigen Stickstoff in Form eines Kreislaufstroms, d.h. kontinuierlich im Kreislauf und insbesondere ohne Zwischenspeicherung in einem Behälter, wiederholt und jeweils nacheinander einer ersten Abkühlung zu unterwerfen, der Kühlstrecke an dem ersten Ende zuzuführen, von dem ersten Ende zu dem zweiten Ende entlang der Kühlstrecke zu transportieren, der Kühlstrecke an dem zweiten Ende zu entnehmen, einer zweiten Abkühlung zu unterwerfen, der Kühlstrecke an dem zweiten Ende zuzuführen, von dem zweiten Ende zu dem ersten Ende entlang der Kühlstrecke zu transportieren und der Kühlstrecke an dem ersten Ende zu entnehmen. Die Mittel sind insbesondere dafür eingerichtet, den stets in der gleichen Richtung zu führen, so dass dieser nicht, wie beispielsweise in der DE 10 2012 016 292 A1, eine Richtungsumkehr erfährt. Diese Mittel umfassen insbesondere entsprechende Leitungen sowie eine Kreislaufpumpe.

Ferner weist die Vorrichtung Mittel auf, die dafür eingerichtet sind, im ersten und im zweiten Betriebsmodus die erste Abkühlung unter Verwendung eines ersten unterkühlten Stickstoffbads und die zweite Abkühlung unter Verwendung eines zweiten unterkühlten Stickstoffbads durchzuführen. Das erste und das zweite Stickstoffbad bzw. entsprechende Behälter, sind Teil der Vorrichtung. Sie weist ferner eine geschlossene Kühleinrichtung auf, die dafür eingerichtet ist, im ersten Betriebsmodus das erste Stickstoffbad abzukühlen, und Mittel, die dafür eingerichtet sind, das zweite Stickstoffbad im ersten und im zweiten Betriebsmodus zumindest teilweise durch Druckreduktion auf ein unteratmosphärisches Druckniveau zu unterkühlen. Letztere umfassen insbesondere eine Vakuumpumpe. Es sind ferner Mittel vorgesehen, die dafür eingerichtet sind, im ersten und im zweiten Betriebsmodus eine aufgrund der Druckreduktion auf das unteratmosphärische Druckniveau aus dem zweiten Stickstoffbad verdampfende Stickstoffmenge zumindest teilweise aus einem Reservoir auszugleichen, wozu die Vorrichtung entsprechende Leitungen und insbesondere entsprechende Ventile aufweist.

Die Vorrichtung zeichnet sich dabei insbesondere durch Mittel aus, die dafür eingerichtet sind, für den genannten Ausgleich aus dem Reservoir flüssigen Stickstoff zu entnehmen und in den Kreislaufstrom einzuschleusen, bevor der Kreislaufstrom der Kühlstrecke an dem ersten Ende zugeführt wird, und flüssigen Stickstoff aus dem Kreislaufstrom auszuschleusen und zumindest teilweise dem zweiten Stickstoffbad zuzuführen, nachdem der Kreislaufstrom der Kühlstrecke an dem zweiten Ende entnommen wird.

Erfindungsgemäß sind Mittel vorgesehen, die dafür eingerichtet sind, immer dann, wenn im zweiten Betriebsmodus die geschlossene Kühleinrichtung nicht oder nur mit reduzierter Leistung betrieben wird, aus dem Reservoir weiteren flüssigen Stickstoff zu entnehmen, zu unterkühlen und dem ersten unterkühlten Stickstoffbad zuzuführen. Ferner ist eine Pumpe vorgesehen, die dafür eingerichtet ist, im zweiten Betriebsmodus aus dem ersten Stickstoffbad gasförmigen Stickstoff unter Druckreduktion auf ein unteratmosphärisches Druckniveau abzupumpen.

Teil der Vorrichtung ist auch eine Steuereinrichtung, die dafür eingerichtet ist, eine Ansteuervorgabe an die Vorrichtung auszugeben, so dass diese in dem ersten oder in dem zweiten Betriebsmodus arbeitet. Die Steuereinrichtung kann beispielsweise auch dafür eingerichtet sein, zu erkennen, dass die geschlossene Kühleinrichtung nicht oder nur mit reduzierter Leistung betrieben werden kann und auf dieser Grundlage von dem ersten in den zweiten Betriebsmodus umzuschalten.

Gemäß der Erfindung sind zum Transportieren des flüssigen Stickstoffs in Form des Kreislaufstroms von dem ersten Ende zu dem zweiten Ende entlang der Kühlstrecke eine oder mehrere erste Kühlpassagen und zum Transport von dem zweiten Ende zu dem ersten Ende entlang der Kühlstrecke eine oder mehrere zweite Kühlpassagen, die fluidisch von der einen oder den mehreren ersten Kühlpassagen getrennt ist oder sind, bereitgestellt ist oder sind.

Zu den weiteren Merkmalen und Vorteilen der erfindungsgemäßen Vorrichtung und deren vorteilhaften Ausgestaltungen sei auf die obigen, das erfindungsgemäße Verfahren und seine Ausgestaltungen betreffenden Erläuterungen ausdrücklich verwiesen. Explizit soll dies für die Einspeise- und Entnahmeöffnungen, die Druckbedingungen, die fehlende Druckerhöhung am zweiten Ende und die fehlenden Umschaltventile gelten, die in der Vorrichtung gemäß Ausgestaltungen implementiert sein können. Es versteht sich dabei, dass die dort erwähnten Verfahrensmodi entsprechenden Betriebsmodi der Vorrichtung entsprechen. Vorteilhafterweise ist eine entsprechende Vorrichtung oder eine Ausgestaltung hiervon dafür eingerichtet, ein entsprechendes Verfahren oder eine Variante hiervon auszuführen.

Dies gilt auch für das erfindungsgemäß ebenfalls vorgesehene System mit einem zu kühlenden Verbraucher, welches sich erfindungsgemäß durch eine entsprechende Vorrichtung auszeichnet.

Die Erfindung wird nachfolgend unter Bezugnahme auf die beigefügten Zeichnungen näher erläutert, in der Ausführungsformen der Erfindung veranschaulicht sind.

### Kurze Beschreibung der Zeichnung

Figur 1 zeigt ein System gemäß einer nicht erfindungsgemäßen Ausführungsform in vereinfachter schematischer Darstellung.
Figur 2 zeigt ein System gemäß einer nicht erfindungsgemäßen Ausführungsform in vereinfachter schematischer Darstellung.
Figur 3 zeigt ein System gemäß einer nicht erfindungsgemäßen Ausführungsform in vereinfachter schematischer Darstellung.
Figur 4 zeigt ein System gemäß einer nicht erfindungsgemäßen Ausführungsform in vereinfachter schematischer Darstellung.
Figur 5 zeigt ein System gemäß einer nicht erfindungsgemäßen Ausführungsform in vereinfachter schematischer Darstellung.
Figur 6 zeigt ein System gemäß einer nicht erfindungsgemäßen Ausführungsform in vereinfachter schematischer Darstellung.
Figuren 7A und 7B zeigen ein System gemäß einer Ausführungsform der vorliegenden Erfindung in vereinfachter schematischer Darstellung in einem ersten und einem zweiten Betriebs- bzw. Verfahrensmodus.
Figuren 8A und 8B zeigen ein System gemäß einer Ausführungsform der vorliegenden Erfindung in vereinfachter schematischer Darstellung in einem ersten und einem zweiten Betriebs- bzw. Verfahrensmodus.
Figur 9 veranschaulicht eine Kühlpassage, die in einem System gemäß den vorstehenden Figuren bereitgestellt sein kann.

In den Figuren sind gleiche oder einander funktionell entsprechende Elemente mit identischen Bezugszeichen angegeben. Auf eine wiederholte Erläuterung derartiger Elemente wird der Übersichtlichkeit halber verzichtet. Flüssige Medien sind mittels schwarzer (ausgefüllter), gasförmige Medien mittels weißer (nicht ausgefüllter) Flusspfeile veranschaulicht.

### Ausführliche Beschreibung der Zeichnung

In Figur 1 ist ein System gemäß einer nicht erfindungsgemäßen Ausführungsform in vereinfachter schematischer Darstellung gezeigt.

Das in Figur 1 gezeigte System umfasst einen Verbraucher 1, bei dem es sich, wie erwähnt, insbesondere um ein (HTSL-)Kabelsystem handeln kann. Der Verbraucher 1 wird unter Verwendung von flüssigem Stickstoff, der in einem Kreislaufstrom 2 geführt wird, gekühlt. Nach der Verwendung zur Kühlung des Verbrauchers 1 wird der flüssige Stickstoff des Kreislaufstroms 2 im dargestellten Beispiel einer Abkühlung in einem Wärmetauscher 3 unterworfen, einer Kreislaufpumpe 4 zugeführt, in einem weiteren Wärmetauscher 5 abgekühlt, und erneut zur Kühlung des Verbrauchers 1 verwendet. Alternativ zur Darstellung gemäß Figur 1 kann auch nur einer der beiden Wärmetauscher 3 und 5 vorgesehen sein.

Die Wärmetauscher 3 und 5, soweit jeweils vorhanden, sind in jeweils in einem unterkühlten Stickstoffbad in einem Unterkühler 6 angeordnet. Der Stickstoff in dem Kreislaufstrom 2 kann auf diese Weise auf ein Temperaturniveau von beispielsweise ca. 67 K abgekühlt und auf diesem Temperaturniveau zur Kühlung des Verbrauchers 1 verwendet werden. Er erwärmt sich bei der Kühlung des Verbrauchers 1 auf ein Temperaturniveau von beispielsweise ca. 73 K.

Die Unterkühlung des Stickstoffbads in dem Unterkühler 6 wird durch eine Druckreduktion unter Verwendung einer Pumpe 7 bewirkt, die aus dem Stickstoffbad verdampfenden Stickstoff abpumpt und auf diese Weise das Druckniveau in dem Unterkühler 6 verringert. Der abgepumpte Stickstoff wird beispielsweise an die Atmosphäre (amb) abgeführt. Durch das Abpumpen entstehende Stickstoffverluste werden durch flüssigen Stickstoff aus einem Reservoir 8 über ein Ventil 9 ausgeglichen. Das Reservoir 8 kann mittels einer Luftzerlegungsanlage gespeist werden, kann. Das Reservoir 8 ist hier mit einem Druckaufbauverdampfer 10 versehen.

Zur Einstellung des Druckniveaus des Stickstoffs in dem Kreislaufstrom 2 stromauf der Kreislaufpumpe 4 ist im dargestellten Beispiel eine nicht gesondert bezeichnete bidirektionale Verbindung mit dem Reservoir 8 vorgesehen. Das Druckniveau des Stickstoffs in dem Kreislaufstrom 2 stromauf der Kreislaufpumpe 4 und zugleich in dem Reservoir liegt dabei typischerweise oberhalb von 2 bar (abs.), beispielsweise bei ca. 10 bar (abs.). Das Druckniveau des Stickstoffs in dem Kreislaufstrom 2 stromab der Kreislaufpumpe 4 liegt oberhalb hiervon, beispielsweise bei ca. 15 bar (abs.). Das Druckniveau in dem Unterkühler 6 liegt unterhalb des Atmosphärendrucks, insbesondere bei 0,1 bis 0,5 bar (abs.), beispielsweise bei ca. 0,2 bar (abs.).

In Figur 2 ist ein System gemäß einer weiteren nicht erfindungsgemäßen Ausführungsform in vereinfachter schematischer Darstellung gezeigt.

Da die Druckreduktion in dem Unterkühler 6 durch das Abpumpen des Stickstoffs mittels der Pumpe 7 zu Stickstoff- und Kälteverlusten führt, kann auch auf eine geschlossene Kühleinrichtung 11 zurückgegriffen werden, das in dem System gemäß Figur 2 zusätzlich zu der Pumpe 7 vorgesehen ist. In der Kühleinrichtung 11 wird der Stickstoff aus dem Unterkühler 6 unter Verwendung einer geeigneten Kältemaschine, die insbesondere einen oder mehrere Stirling-Kühler und/oder einen oder mehrere, unter Verwendung von Neon und/oder Helium betriebene Brayton-Kühler umfassen kann, zusätzlich gekühlt. Der Stickstoff tritt dabei gasförmig in die Kühleinrichtung 11 ein und wird flüssig in den Unterkühler 6 zurückgeführt.

Ferner ist in dem System gemäß Figur 2 eine Druckregeleinrichtung 21 vorgesehen, die anstelle der in dem System gemäß Figur 1 vorgesehenen Verbindung mit dem Reservoir 8 zur Druckeinstellung eingerichtet ist. Auf diese Weise kann das Druckniveau in dem Reservoir 8 auf einen Wert eingestellt werden, der unabhängig von dem Druckniveau stromauf der Kreislaufpumpe 4 ist.

In Figur 3 ist ein System gemäß einer weiteren nicht erfindungsgemäßen Ausführungsform in vereinfachter schematischer Darstellung gezeigt.

Das System gemäß Figur 3 ist insbesondere dann vorteilhaft, wenn eine längere Kühlstrecke überwunden werden soll. Hierbei ist an einem Ende des Verbrauchers 1 bzw. einer entsprechenden Kühlstrecke der Unterkühler 6 mit den Wärmetauschern 3 und/oder 5 und am anderen Ende des Verbrauchers 1 bzw. der Kühlstrecke ein weiterer Unterkühler 12 mit einem Wärmetauscher 13 angeordnet. Der Unterkühler 6 ist dabei mit der Pumpe 7 versehen, der weitere Unterkühler 12 ist mit der Kühleinrichtung 11 ausgestattet. Auf diese Weise kann eine zu starke Erwärmung des Stickstoffs in dem Kreislaufstrom 2 über die (lange) Kühlstrecke verhindert werden.

In Figur 4 ist ein System gemäß einer weiteren nicht erfindungsgemäßen Ausführungsform in vereinfachter schematischer Darstellung gezeigt.

Im Gegensatz zu dem in Figur 3 gezeigten System befinden sich in dem System gemäß Figur 4 die Kühleinrichtung 11 und das Reservoir 8 an demselben Ende des Verbrauchers 1 bzw. einer entsprechenden Kühlstrecke und sind dem dort angeordneten Unterkühler 6 zugeordnet. Der am anderen Ende angeordnete Unterkühler 12 ist hingegen mit der Pumpe 7 ausgestattet. Auf diese Weise können die viel Bauraum beanspruchenden Einrichtungen, nämlich die Kühleinrichtung 11 und das Reservoir 8, hier konzentriert werden. Die Pumpe 7 kann hingegen unter Beanspruchung von wenig Bauraum am anderen Ende angeordnet werden, an dem ggf. Raumnot herrscht bzw. andere Einrichtungen angeordnet sind.

Zum Ausgleich des Stickstoffverlusts durch das Abpumpen mittels der Pumpe 7 wird hier über das Ventil 9 Stickstoff aus dem Reservoir 8 am einen Ende in den Kreislaufstrom 2 und nicht etwa in einen entsprechenden Unterkühler eingeschleust. Dieser zusätzlich eingeschleuste Stickstoff wird dabei mittels einer Mischeinrichtung 14 in den Kreislaufstrom 2 eingemischt. Am anderen Ende wird dieser Stickstoff aus dem Kreislaufstrom 2 wieder ausgeschleust und über ein Ventil 15 und eine entsprechende Leitung dem dort vorgesehenen Unterkühler 12 zugeführt.

In Abweichung zu dem in Figur 1 dargestellten System wird in dem System gemäß Figur 4 der Stickstoff nur in Richtung von dem Reservoir 6 zu der Einspeisestelle, d.h. zu der hier vorgesehenen Mischeinrichtung 14. Es ist kein bidirektionaler Stickstofffluss vorgesehen, wie in dem in Figur 1 dargestellten System grundsätzlich möglich. Das Druckniveau in dem Reservoir 8 ist daher (etwas) höher als das Druckniveau des Stickstoffs in dem Kreislaufstrom 2 stromauf der Kreislaufpumpe 4. Der verwendete Druckunterschied kann grundsätzlich höher oder niedriger als das Druckniveau des Stickstoffs in dem Kreislaufstrom 2 stromauf der Kreislaufpumpe 4 sein.

In Figur 5 ist ein System gemäß einer weiteren nicht erfindungsgemäßen Ausführungsform in vereinfachter schematischer Darstellung gezeigt.

In dem System gemäß Figur 5 ist das mögliche Problem adressiert, dass der über das Ventil 9 eingespeiste Stickstoff eine vergleichsweise hohe Temperatur aufweist und damit bei der Einmischung mittels der Mischeinrichtung 14 zu einer entsprechenden Temperaturerhöhung in dem Kreislaufstrom 2 führt.

Daher wird hier ein weiterer Unterkühler 18 mit einem entsprechenden Wärmetauscher 16 eingesetzt. Der in den Kreislaufstrom 2 einzuspeisende Stickstoff wird dabei nach der Entnahme aus dem Reservoir 8 mittels des Ventils 9 entspannt und durch den Wärmetauscher 16 geführt. Ein Stickstoffbad in dem weiteren Unterkühler 18 wird durch weiteren Stickstoff, der aus dem Reservoir 8 entnommen und mittels eines weiteren Ventils 17 auf Atmosphärendruck oder leicht darüber entspannt wird, bereitgestellt. Der über das Ventil 17 entspannte Stickstoff verdampft zum Teil. Der verdampfte Teil wird an die Atmosphäre (atm) abgeführt. Der flüssig verbliebene Anteil liegt in unterkühltem Zustand vor und kann daher als Kühlmedium eingesetzt werden.

Das Druckniveau in dem weiteren Unterkühler 18 liegt bei Atmosphärendruck oder leicht, d.h. typischerweise maximal 0,5 bar, darüber. Durch die beschriebene Abkühlung liegt der in den Kreislaufstrom 2 einzuspeisende Stickstoff bereits auf einem Temperaturniveau von typischerweise weniger als 80 K vor, so dass entsprechende Verluste bei der Einmischung über die Mischeinrichtung vermieden werden. Die erforderliche Kühlkapazität der Kühleinrichtung 11 kann auf diese Weise ebenfalls in entsprechendem Umfang verringert werden.

In Figur 6 ist ein System gemäß einer weiteren nicht erfindungsgemäßen Ausführungsform in vereinfachter schematischer Darstellung gezeigt.

In Erweiterung zu dem in Figur 5 veranschaulichten System wird hier aus dem weiteren Unterkühler 18 abströmender gasförmiger Stickstoff auch als Kühlmedium in der Kühleinrichtung 11, die hier insbesondere einen Brayton-Kühler aufweisen kann, verwendet. Hierzu ist ein entsprechender Wärmetauscher 19 vorgesehen. Auf diese Weise können Energieverluste weiter verringert werden.

In den Figuren 7A und 7B ist ein System gemäß einer Ausführungsform der vorliegenden Erfindung in vereinfachter schematischer Darstellung in einem ersten und einem zweiten Betriebs- bzw. Verfahrensmodus dargestellt und mit 100 bezeichnet.

Der erste Betriebs- bzw. Verfahrensmodus, der in Figur 7A dargestellt ist, entspricht im Wesentlichen dem (einzigen) Betriebs- bzw. Verfahrensmodus, der in dem System gemäß Figur 6 möglich ist. Als Ergänzung ist in dem System 100 gemäß Figur 7A und 7B ein Verdichter, der ein oder mehrere Kältemittel in einem oder mehreren Kältekreisläufen in der geschlossenen Kühleinrichtung 11 verdichtet, explizit dargestellt und mit 20 bezeichnet. Ein derartiger Verdichter kann auch in der Kühleinrichtung des Systems gemäß Figur 6 vorgesehen sein. Ob der verdampfte Stickstoff aus dem Unterkühler 15 nicht, teilweise oder vollständig als Kühlmedium in der geschlossenen Kühleinrichtung 11 verwendet wird oder stattdessen an die Atmosphäre (atm) abgeführt wird, ist grundsätzlich optional.

In den Figuren 7A und 7B sind ferner ein Ventil 22 und eine Pumpe 23 dargestellt, die in dem ersten Betriebsmodus gemäß Figur 7A geschlossen bzw. nicht in Betrieb sind. Dies ist zusätzlich durch gestrichelte Flusspfeile veranschaulicht. In dem ersten Betriebsmodus gemäß Figur 7A wird die gesamte Kühlleistung zur Abkühlung des Stickstoffbads in dem Unterkühler 6 durch die geschlossene Kühleinrichtung 11 erbracht. Fällt in dem System 100 gemäß den Figuren 7A und 7B die geschlossene Kühleinrichtung 11 zumindest teilweise aus oder wird diese zumindest teilweise abgeschaltet, wird stattdessen der zweite Betriebs- bzw. Verfahrensmodus gemäß Figur 7B durchgeführt bzw. eingeleitet. Die Inaktivierung der geschlossenen Kühleinrichtung 11 in dem zweiten Betriebsmodus ist durch entsprechende gestrichelte Elemente in Figur 7B veranschaulicht. Wie hieraus ersichtlich, wird im zweiten Verfahrensmodus gemäß Figur 7B die geschlossene Kühleinrichtung 11 nicht oder nur mit reduzierter Leistung betrieben und aus dem Reservoir 8 wird weiterer flüssiger Stickstoff entnommen, über das Ventil 22 unterkühlt und dem ersten unterkühlten Stickstoffbad, also dem Unterkühler 6, zugeführt. In dem zweiten Verfahrensmodus wird ferner mittels der Pumpe 19 aus dem ersten Stickstoffbad, also aus dem Unterkühler 6, mittels der Pumpe 23 gasförmiger Stickstoff unter Druckreduktion auf ein unteratmosphärisches Druckniveau abgepumpt.

In den Figuren 8A und 8B ist ein System gemäß einer weiteren Ausführungsform der vorliegenden Erfindung in vereinfachter schematischer Darstellung in einem ersten und einem zweiten Betriebs- bzw. Verfahrensmodus dargestellt und mit 200 bezeichnet.

Das System 200 unterscheidet sich von dem System 100 im Wesentlichen dadurch, dass die geschlossene Kühleinrichtung 11 zwei, hier mit 20a und 20b bezeichnete Verdichter bzw. Verdichterstufen eines Verdichters vorgesehen sind. Fällt einer bzw. eine hiervon aus, wie bezüglich des zweiten Betriebsmodus in Figur 8B dargestellt, kann die entsprechend reduzierte Kälteleistung durch die Einspeisung des Stickstoffs aus dem Reservoir 8 ausgeglichen werden.

In den Figuren 8A und 8B ist ferner eine eine Steuereinrichtung 50 stark vereinfacht veranschaulicht, die dafür eingerichtet ist, eine Ansteuervorgabe an die Vorrichtung auszugeben, so dass diese in dem ersten oder in dem zweiten Betriebsmodus arbeitet. Die Steuereinrichtung 50 kann beispielsweise auch dafür eingerichtet sein, zu erkennen, dass die geschlossene Kühleinrichtung 11 nicht oder nur mit reduzierter Leistung betrieben werden kann und auf dieser Grundlage von dem ersten in den zweiten Betriebsmodus umzuschalten.

Ergänzend ist in Figur 9 eine Kühlstrecke veranschaulicht, die in einem System gemäß den vorstehenden Figuren bereitgestellt sein kann. Diese ist hier mit 1000 zusammengefasst. Wie zuvor sind ein Verbraucher mit 1 und ein Kreislaufstrom mit 2 angegeben. Durch eine gestrichelte Linie 1100 getrennte Kühlpassagen sind mit 1010 und 1020 veranschaulicht. Die Kühlpassagen 1010 und 1020 sind zum Transportieren des flüssigen Stickstoffs in Form des Kreislaufstroms 2 von dem ersten Ende zu dem zweiten Ende entlang der Kühlstrecke einerseits ("erste Kühlpassage" 1010) und zum Transport von dem zweiten Ende zu dem ersten Ende entlang der Kühlstrecke andererseits ("zweite Kühlpassage" 1020) vorgesehen und im zuvor erläuterten Sinne fluidisch voneinander getrennt.

Das erste Ende der Kühlstrecke 1000 trägt hier das Bezugszeichen 1001, das zweite Ende der Kühlstrecke das Bezugszeichen 1002. Eine Einspeiseöffnung (für den Kreislaufstrom 2 am ersten Ende 1001 in die Kühlstrecke 1000 bzw. die erste Kühlpassage 1010) ist mit 1011 bezeichnet ("erste Einspeiseöffnung"). Eine Entnahmeöffnung (für den Kreislaufstrom 2 am zweiten Ende 1002 aus der Kühlstrecke 1000 bzw. der ersten Kühlpassage 1010) ist mit 1012 bezeichnet ("erste Entnahmeöffnung"). Eine Einspeiseöffnung (für den Kreislaufstrom 2 am zweiten Ende 1002 in die Kühlstrecke 1000 bzw. die zweite Kühlpassage 1020) ist mit 1021 bezeichnet ("zweite Einspeiseöffnung"). Eine Entnahmeöffnung (für den Kreislaufstrom 2 am ersten Ende 1001 aus der Kühlstrecke 1000 bzw. der zweiten Kühlpassage 1020) ist mit 1022 bezeichnet ("zweite Entnahmeöffnung").

## Patentansprüche

1. Verfahren zur Kühlung eines Verbrauchers (1) über eine Kühlstrecke, die sich zwischen einem ersten Ende und einem zweiten Ende erstreckt, wobei
- das Verfahren in wenigstens einem ersten Zeitraum in einem ersten Verfahrensmodus und in wenigstens einem zweiten, unterschiedlichen Zeitraum in einem zweiten Verfahrensmodus durchgeführt wird,
- im ersten und im zweiten Verfahrensmodus flüssiger Stickstoff in Form eines Kreislaufstroms (2) kontinuierlich und im Kreislauf wiederholt einer ersten Abkühlung unterworfen, der Kühlstrecke an dem ersten Ende zugeführt, von dem ersten Ende zu dem zweiten Ende entlang der Kühlstrecke transportiert, der Kühlstrecke an dem zweiten Ende entnommen, einer zweiten Abkühlung unterworfen, der Kühlstrecke an dem zweiten Ende zugeführt, von dem zweiten Ende zu dem ersten Ende entlang der Kühlstrecke transportiert und der Kühlstrecke an dem ersten Ende entnommen wird,
- im ersten und im zweiten Verfahrensmodus die erste Abkühlung unter Verwendung eines ersten unterkühlten Stickstoffbads und die zweite Abkühlung unter Verwendung eines zweiten unterkühlten Stickstoffbads durchgeführt wird, wobei im ersten Verfahrensmodus das erste Stickstoffbad zumindest teilweise mittels einer geschlossenen Kühleinrichtung (11) unterkühlt wird und im ersten und im zweiten Verfahrensmodus das zweite Stickstoffbad zumindest teilweise durch Druckreduktion auf ein unteratmosphärisches Druckniveau unterkühlt wird,
- im ersten und im zweiten Verfahrensmodus eine aufgrund der Druckreduktion auf das unteratmosphärische Druckniveau aus dem zweiten Stickstoffbad verdampfende Stickstoffmenge zumindest teilweise aus einem Reservoir (8) ausgeglichen wird, indem aus dem Reservoir (8) flüssiger Stickstoff entnommen, unterkühlt und in den Kreislaufstrom (2) eingeschleust wird, bevor der Kreislaufstrom (2) der Kühlstrecke an dem ersten Ende zugeführt wird, und indem flüssiger Stickstoff aus dem Kreislaufstrom (2) ausgeschleust und zumindest teilweise dem zweiten Stickstoffbad zugeführt wird, nachdem der Kreislaufstrom (2) der Kühlstrecke an dem zweiten Ende entnommen wird,
- im zweiten Verfahrensmodus die geschlossene Kühleinrichtung (11) nicht oder nur mit reduzierter Leistung betrieben wird und aus dem Reservoir (8) weiterer flüssiger Stickstoff entnommen, unterkühlt und dem ersten unterkühlten Stickstoffbad zugeführt wird, und
- im zweiten Verfahrensmodus ferner mittels einer Pumpe (19) aus dem ersten Stickstoffbad gasförmiger Stickstoff unter Druckreduktion auf ein unteratmosphärisches Druckniveau abgepumpt wird, **dadurch gekennzeichnet, dass** dass bei dem der flüssige Stickstoff in Form des Kreislaufstroms (2) beim Transport von dem ersten Ende zu dem zweiten Ende entlang der Kühlstrecke durch eine oder mehrere erste Kühlpassagen geführt wird und beim Transport von dem zweiten Ende zu dem ersten Ende entlang der Kühlstrecke durch eine oder mehrere zweite Kühlpassagen, die fluidisch von der einen oder den mehreren ersten Kühlpassagen getrennt ist oder sind, geführt wird.

2. Verfahren nach Anspruch 1, bei dem als die geschlossene Kühleinrichtung (11) eine geschlossene Kühleinrichtung (11) verwendet wird, in der ein oder mehrere Kältemittelkreisläufe mit einem oder mehreren Kältemitteln ausgebildet sind, das oder die in dem ersten Betriebsmodus unter Verwendung einer ersten Anzahl von Verdichtern (20a, 20b) und in dem zweiten Betriebsmodus mit einer zweiten, geringeren Anzahl an Verdichtern (20a) verdichtet wird oder werden.

3. Verfahren nach einem der vorstehenden Ansprüche, bei dem der in Form des Kreislaufstroms (2) geführte flüssige Stickstoff nach seiner Entnahme am ersten Ende der Kühlstrecke und vor einer erneuten Zuführung am ersten Ende der Kühlstrecke durch eine Kreislaufpumpe (4) geführt wird.

4. Verfahren nach Anspruch 3, bei dem der in Form des Kreislaufstroms (2) geführte flüssige Stickstoff der Kreislaufpumpe (4) auf einem ersten Druckniveau von wenigstens 2 bar (abs.) zugeführt wird.

5. Verfahren nach Anspruch 4, bei dem der aus dem Reservoir (8) entnommene und in den Kreislaufstrom (2) eingeschleuste flüssige Stickstoff dem Reservoir (8) auf einem zweiten Druckniveau oberhalb des ersten entnommen wird.

6. Verfahren nach Anspruch 5, bei dem der in Form des Kreislaufstroms (2) geführte flüssige Stickstoff der ersten Abkühlung unterworfen wird, bevor und/oder nachdem er durch die Kreislaufpumpe (4) geführt wird.

7. Verfahren nach einem der Ansprüche 3 bis 6, bei dem der aus dem Reservoir (8) entnommene und in den Kreislaufstrom (2) eingeschleuste flüssige Stickstoff in den Kreislaufstrom (2) eingeschleust wird, bevor der Kreislaufstrom (2) durch die Kreislaufpumpe (4) geführt wird.

8. Verfahren nach einem der Ansprüche 3 bis 7, bei dem der im ersten und im zweiten Verfahrensmodus aus dem Reservoir (8) entnommene und in den Kreislaufstrom (2) eingeschleuste flüssige Stickstoff sowie der im zweiten Verfahrensmodus aus dem Reservoir (8) entnommene und dem ersten unterkühlten Stickstoffbad zugeführte weitere flüssige Stickstoff unter Verwendung eines dritten unterkühlten Stickstoffbads abgekühlt wird, bevor er in den Kreislaufstrom (2) eingeschleust wird.

9. Verfahren nach Anspruch 8, bei dem das das dritte unterkühlte Stickstoffbad dadurch bereitgestellt wird, dass weiterer flüssiger Stickstoff aus dem Reservoir (8) auf dem ersten Druckniveau entnommen und unter teilweiser Verdampfung auf ein drittes Druckniveau entspannt wird.

10. Verfahren nach Anspruch 9, bei dem ein bei der Entspannung auf das dritte Druckniveau nicht verdampfter Anteil des weiteren flüssigen Stickstoffs aus dem Reservoir (8) zumindest teilweise dem dritten Stickstoffbad zugeführt und ein bei der Entspannung auf das dritte Druckniveau verdampfter Anteil des weiteren flüssigen Stickstoffs aus dem Reservoir (8) zumindest teilweise als Kühlmittel in der geschlossenen Kühleinrichtung (11) verwendet wird.

11. Verfahren nach Anspruch 10, , bei dem als die geschlossene Kühleinrichtung (11) eine Kühleinrichtung mit einem Brayton-Kühler verwendet wird.

12. Vorrichtung zur Kühlung eines Verbrauchers (1) über eine Kühlstrecke, die sich zwischen einem ersten Ende und einem zweiten Ende erstreckt, wobei die Vorrichtung in wenigstens einem ersten Zeitraum in einem ersten Betriebsmodus und in wenigstens einem zweiten, unterschiedlichen Zeitraum in einem zweiten Betriebsmodus betreibbar ist und aufweist:
- Mittel, umfassend Wärmetauscher (3, 5, 13) und eine Kreislaufpumpe (4), die dafür eingerichtet sind, im ersten und zweiten Betriebsmodus flüssigen Stickstoff in Form eines Kreislaufstroms (2) kontinuierlich im Kreislauf und wiederholt einer ersten Abkühlung zu unterwerfen, der Kühlstrecke an dem ersten Ende zuzuführen, von dem ersten Ende zu dem zweiten Ende entlang der Kühlstrecke zu transportieren, der Kühlstrecke an dem zweiten Ende zu entnehmen, einer zweiten Abkühlung zu unterwerfen, der Kühlstrecke an dem zweiten Ende zuzuführen, von dem zweiten Ende zu dem ersten Ende entlang der Kühlstrecke zu transportieren und der Kühlstrecke an dem ersten Ende zu entnehmen,
- Mittel, die dafür eingerichtet sind, im ersten und zweiten Betriebsmodus die erste Abkühlung unter Verwendung eines ersten unterkühlten Stickstoffbads und die zweite Abkühlung unter Verwendung eines zweiten unterkühlten Stickstoffbads durchzuführen, eine geschlossene Kühleinrichtung (11), die dafür eingerichtet ist, im ersten Betriebsmodus das erste Stickstoffbad abzukühlen und Mittel, umfassend eine Vakuumpumpe (7) die dafür eingerichtet sind, das zweite Stickstoffbad im ersten und zweiten Betriebsmodus zumindest teilweise durch Druckreduktion auf ein unteratmosphärisches Druckniveau zu unterkühlen, und
- Mittel, die dafür eingerichtet sind, eine aufgrund der Druckreduktion auf das unteratmosphärische Druckniveau aus dem zweiten Stickstoffbad verdampfende Stickstoffmenge zumindest teilweise aus einem Reservoir (8) auszugleichen, indem sie aus dem Reservoir flüssigen Stickstoff entnehmen und in den Kreislaufstrom (2) einschleusen, bevor der Kreislaufstrom (2) der Kühlstrecke an dem ersten Ende zugeführt wird, und indem sie flüssigen Stickstoff aus dem Kreislaufstrom (2) ausschleusen und zumindest teilweise dem zweiten Stickstoffbad zuführen, nachdem der Kreislaufstrom (2) der Kühlstrecke an dem zweiten Ende entnommen wird,
- Mittel, die dafür eingerichtet sind, immer dann, wenn im zweiten Betriebsmodus die geschlossene Kühleinrichtung (11) nicht oder nur mit reduzierter Leistung betrieben wird, aus dem Reservoir (8) weiteren flüssigen Stickstoff zu entnehmen, zu unterkühlen und dem ersten unterkühlten Stickstoffbad zuzuführen,
- eine Pumpe (19), die dafür eingerichtet ist, im zweiten Betriebsmodus aus dem ersten Stickstoffbad gasförmigen Stickstoff unter Druckreduktion auf ein unteratmosphärisches Druckniveau abzupumpen, und
- eine Steuereinrichtung (50), die dafür eingerichtet ist, eine Ansteuervorgabe an die Vorrichtung auszugeben, so dass diese in dem ersten oder in dem zweiten Betriebsmodus arbeitet, **dadurch gekennzeichnet, dass** bei dem zum Transportieren des flüssigen Stickstoffs in Form des Kreislaufstroms von dem ersten Ende zu dem zweiten Ende entlang der Kühlstrecke eine oder mehrere erste Kühlpassagen und zum Transport von dem zweiten Ende zu dem ersten Ende entlang der Kühlstrecke eine oder mehrere zweite Kühlpassagen, die fluidisch von der einen oder den mehreren ersten Kühlpassagen getrennt ist oder sind, bereitgestellt ist oder sind.

13. System (100, 200) mit einem zu kühlenden Verbraucher (1), **gekennzeichnet durch** eine Vorrichtung gemäß Anspruch 12.

## Claims

1. Method for cooling a consumer (1) via a cooling zone extending between a first end and a second end, wherein
- the method is performed in a first method mode in at least one first time period and in a second method mode in at least one second, different time period,
- in the first and in the second method mode, liquid nitrogen in the form of a circulating flow (2) is continuously and repeatedly subjected to a first cooling in the circuit; supplied to the cooling zone at the first end; transported from the first end to the second end along the cooling zone; removed from the cooling zone at the second end; subjected to a second cooling; supplied to the cooling zone at the second end; transported from the second end to the first end along the cooling zone; and removed from the cooling zone at the first end,
- in the first and in the second method mode, the first cooling is performed using a first, supercooled nitrogen bath, and the second cooling is performed using a second, supercooled nitrogen bath, wherein, in the first method mode, the first nitrogen bath is supercooled at least partially by means of a closed cooling device (11), and, in the first and in the second method mode, the second nitrogen bath is supercooled at least partially through pressure reduction to a sub-atmospheric pressure level,
- in the first and in the second method mode, an amount of nitrogen evaporating from the second nitrogen bath due to the pressure reduction to the sub-atmospheric pressure level is at least partially compensated for from a reservoir (8) in that liquid nitrogen is removed from the reservoir (8), supercooled, and introduced into the circulating flow (2) before the circulating flow (2) is supplied to the cooling zone at the first end, and in that liquid nitrogen is discharged from the circulating flow (2) and at least partially supplied to the second nitrogen bath after the circulating flow (2) is removed from the cooling zone at the second end,
- in the second method mode, the closed cooling device (11) is not operated or operated only at reduced power, and further liquid nitrogen is removed from the reservoir (8), supercooled, and supplied to the first supercooled nitrogen bath, and
- furthermore, in the second method mode, by means of a pump (19), gaseous nitrogen is pumped out of the first nitrogen bath under pressure reduction to a sub-atmospheric pressure level, **characterized in that**
- that in which the liquid nitrogen, in the form of the circulating flow (2), is conducted, during transport from the first end to the second end, along the cooling zone through one or more first cooling passages, and, during transport from the second end to the first end, along the cooling zone through one or more second cooling passages, which is or are fluidically separated from the one or more first cooling passages.

2. Method according to Claim 1, in which, as the closed cooling device (11), a closed cooling device (11) is used in which one or more refrigerant circuits having one or more refrigerants are formed, which is or are compressed in the first operating mode using a first number of compressors (20a, 20b) and in the second operating mode with a second, smaller number of compressors (20a).

3. Method according to one of the preceding claims, in which the liquid nitrogen conducted in the form of the circulating flow (2), after its removal at the first end of the cooling zone and before being resupplied to the first end of the cooling zone, is conducted through a circulating pump (4).

4. Method according to Claim 3, in which the liquid nitrogen conducted in the form of the circulating flow (2) is supplied to the circulating pump (4) at a first pressure level of at least 2 bar (abs.).

5. Method according to Claim 4, in which the liquid nitrogen removed from the reservoir (8) and introduced into the circulating flow (2) is removed from the reservoir (8) at a second pressure level above the first.

6. Method according to Claim 5, in which the liquid nitrogen conducted in the form of the circulating flow (2) is subjected to the first cooling before and/or after it is conducted through the circulating pump (4).

7. Method according to one of Claims 3 through 6, in which the liquid nitrogen removed from the reservoir (8) and introduced into the circulating flow (2) is introduced into the circulating flow (2) before the circulating flow (2) is conducted through the circulating pump (4).

8. Method according to one of Claims 3 through 7, in which the liquid nitrogen removed from the reservoir (8) in the first and in the second method mode and introduced into the circulating flow (2), as well as the further liquid nitrogen removed from the reservoir (8) in the second method mode and supplied to the first, supercooled nitrogen bath, are cooled using a third, supercooled nitrogen bath before being introduced into the circulating flow (2).

9. Method according to Claim 8, in which the the third, supercooled nitrogen bath is provided by further liquid nitrogen being removed from the reservoir (8) at the first pressure level and expanded to a third pressure level with partial evaporation.

10. Method according to Claim 9, in which a portion of the further liquid nitrogen from the reservoir (8) that was not evaporated in the expansion to the third pressure level is supplied at least partially to the third nitrogen bath, and a portion of the further liquid nitrogen from the reservoir (8) that evaporated in the expansion to the third pressure level is used at least partially as a coolant in the closed cooling device (11).

11. Method according to Claim 10, in which a cooling device with a Brayton cooler is used as the closed cooling device (11).

12. Device for cooling a consumer (1) via a cooling zone, which extends between a first end and a second end, wherein the device can be operated in a first operating mode in at least one first time period and in a second operating mode in at least one second, different time period, and has:
- means, comprising heat exchangers (3, 5, 13) and a circulating pump (4), which are configured so that, in the first and second operating modes, liquid nitrogen in the form of a circulating flow (2) is continuously and repeatedly subjected in the circuit to a first cooling; supplied to the cooling zone at the first end; transported from the first end to the second end along the cooling zone; removed from the cooling zone at the second end; subjected to a second cooling; supplied to the cooling zone at the second end; transported from the second end to the first end along the cooling zone; and removed from the cooling zone at the first end,
- means which are configured to perform, in the first and second operating modes, the first cooling using a first, supercooled nitrogen bath and the second cooling using a second, supercooled nitrogen bath; a closed cooling device (11) configured, in the first operating mode, to cool the first nitrogen bath; and means, comprising a vacuum pump (7), which are configured to supercool the second nitrogen bath in the first and second operating modes at least partially by pressure reduction to a sub-atmospheric pressure level, and
- means which are configured to at least partially compensate from a reservoir (8) for an amount of nitrogen evaporating from the second nitrogen bath due to the pressure reduction to the sub-atmospheric pressure level, in that they remove liquid nitrogen from the reservoir and introduce it into the circulating flow (2) before the circulating flow (2) is supplied to the cooling zone at the first end, and in that they discharge liquid nitrogen from the circulating flow (2) and at least partially supply it to the second nitrogen bath after the circulating flow (2) is removed from the cooling zone at the second end,
- means which are configured to remove further liquid nitrogen from the reservoir (8), to supercool and to supply it to the first, supercooled nitrogen bath whenever, in the second operating mode, the closed cooling device (11) is not operated or is operated only at reduced power,
- a pump (19) which is configured to pump, in the second operating mode, gaseous nitrogen out of the first nitrogen bath under pressure reduction to a sub-atmospheric pressure level, and
- a control device (50) which is configured to output a control specification to the device so that it operates in the first or in the second operating mode, **characterized in that,** in which, for transporting the liquid nitrogen in the form of the circulating flow from the first end to the second end along the cooling zone, one or more first cooling passage(s) is or are provided, and, for transporting from the second end to the first end along the cooling zone, one or more second cooling passage(s) that is or are fluidically separated from the one or more first cooling passage(s) is or are provided.

13. System (100, 200) having a consumer (1) to be cooled, **characterized by** a device according to Claim 12.

## Revendications

1. Procédé de refroidissement d'un consommateur (1) par le biais d'une ligne de refroidissement, qui s'étend entre une première extrémité et une deuxième extrémité, dans lequel
- le procédé est effectué dans au moins un premier intervalle de temps dans un premier mode de procédé et dans au moins un deuxième intervalle de temps différent dans un deuxième mode de procédé,
- dans le premier et dans le deuxième mode de procédé, de l'azote liquide sous la forme d'un flux de circulation (2) est soumis en continu et en circulation répétée à un premier refroidissement, alimenté à la ligne de refroidissement au niveau de la première extrémité, transporté de la première extrémité à la deuxième extrémité le long de la ligne de refroidissement, prélevé de la ligne de refroidissement au niveau de la deuxième extrémité, soumis à un deuxième refroidissement, alimenté à la ligne de refroidissement au niveau de la deuxième extrémité, transporté de la deuxième extrémité à la première extrémité le long de la ligne de refroidissement et prélevé de la ligne de refroidissement au niveau de la première extrémité,
- dans le premier et dans le deuxième mode de procédé, le premier refroidissement est réalisé à l'aide d'un premier bain d'azote sous-refroidi et le deuxième refroidissement est réalisé à l'aide d'un deuxième bain d'azote sous-refroidi, dans le premier mode de procédé le premier bain d'azote étant sous-refroidi au moins partiellement au moyen d'un dispositif de refroidissement fermé (11) et dans le premier et dans le deuxième mode de procédé le deuxième bain d'azote étant sous-refroidi au moins partiellement par réduction de pression à un niveau de pression sous-atmosphérique,
- dans le premier et dans le deuxième mode de procédé, une quantité d'azote s'évaporant du deuxième bain d'azote en raison de la réduction de pression à un niveau de pression sous-atmosphérique est compensée au moins partiellement à partir d'un réservoir (8), en prélevant de l'azote liquide du réservoir (8), en le sous-refroidissant et en l'introduisant dans le flux de circulation (2) avant que le flux de circulation (2) ne soit alimenté à la ligne de refroidissement au niveau de la première extrémité, et en soutirant de l'azote liquide du flux de circulation (2) et en l'introduisant au moins partiellement dans le deuxième bain d'azote après que le flux de circulation (2) ait été prélevé de la ligne de refroidissement au niveau de la deuxième extrémité,
- dans le deuxième mode de procédé le dispositif de refroidissement fermé (11) n'est pas utilisé ou utilisé seulement avec une puissance réduite et que de l'azote liquide supplémentaire est prélevé du réservoir (8), sous-refroidi et introduit dans le premier bain d'azote sous-refroidi, et
- dans le deuxième mode de procédé de l'azote gazeux est en outre pompé du premier bain d'azote au moyen d'une pompe (19) en réduisant la pression à un niveau de pression sous-atmosphérique, **caractérisé en ce que**
que dans lequel l'azote liquide sous forme de flux de circulation (2) est guidé, lors du transport de la première extrémité à la deuxième extrémité le long de la ligne de refroidissement, à travers un ou plusieurs premiers passages de refroidissement et, lors du transport de la deuxième extrémité à la première extrémité le long de la ligne de refroidissement, à travers un ou plusieurs deuxièmes passages de refroidissement, qui sont séparés fluidiquement dudit un ou desdits plusieurs premiers passages de refroidissement.

2. Procédé selon la revendication 1, dans lequel, en guise de dispositif de refroidissement fermé (11), un dispositif de refroidissement fermé (11) est utilisé, dans lequel un ou plusieurs circuits de refroidissement comprenant un ou plusieurs fluides réfrigérants sont formés, lequel ou lesquels est ou sont comprimé(s) dans le premier mode de fonctionnement en utilisant un premier nombre de compresseurs (20a, 20b) et dans le deuxième mode de fonctionnement avec un deuxième nombre inférieur de compresseurs (20a).

3. Procédé selon l'une quelconque des revendications précédentes, dans lequel l'azote liquide guidé sous forme de flux de circulation (2) est guidé, après son prélèvement au niveau de la première extrémité de la ligne de refroidissement et avant une nouvelles alimentation au niveau de la première extrémité de la ligne de refroidissement, à travers une pompe de circulation (4).

4. Procédé selon la revendication 3, dans lequel l'azote liquide guidé sous forme de flux de circulation (2) est alimenté à la pompe de circulation (4) à un premier niveau de pression d'au moins 2 bars (abs.).

5. Procédé selon la revendication 4, dans lequel l'azote liquide prélevé du réservoir (8) et introduit dans le flux de circulation (2) est prélevé du réservoir (8) à un deuxième niveau de pression supérieur au premier.

6. Procédé selon la revendication 5, dans lequel l'azote liquide guidé sous forme de flux de circulation (2) est soumis au premier refroidissement avant et/ou après avoir été guidé à travers la pompe de circulation (4).

7. Procédé selon l'une quelconque des revendications 3 à 6, dans lequel l'azote liquide prélevé du réservoir (8) et introduit dans le flux de circulation (2) est introduit dans le flux de circulation (2) avant que le flux de circulation (2) ne soit guidé à travers la pompe de circulation (4).

8. Procédé selon l'une quelconque des revendications 3 à 7, dans lequel l'azote liquide prélevé du réservoir (8) dans le premier et dans le deuxième mode de procédé et introduit dans le flux de circulation (2) ainsi que l'azote liquide supplémentaire prélevé du réservoir (8) dans le deuxième mode de procédé et introduit dans le premier bain d'azote sous-refroidi est refroidi en utilisant un troisième bain d'azote sous-refroidi avant d'être introduit dans le flux de circulation (2).

9. Procédé selon la revendication 8, dans lequel le troisième bain d'azote sous-refroidi est préparé en ce que de l'azote liquide supplémentaire est prélevé du réservoir (8) au premier niveau de pression et détendu par évaporation partielle à un troisième niveau de pression.

10. Procédé selon la revendication 9, dans lequel une proportion de l'azote liquide supplémentaire provenant du réservoir (8), non évaporée lors de la détente au troisième niveau de pression est alimentée au moins partiellement au troisième bain d'azote et une proportion de l'azote liquide supplémentaire provenant du réservoir (8), évaporée lors de la détente au troisième niveau de pression est utilisée au moins partiellement comme moyen de refroidissement dans le dispositif de refroidissement fermé (11).

11. Procédé selon la revendication 10, dans lequel, en guise de dispositif de refroidissement fermé (11), un dispositif de refroidissement pourvu d'un refroidisseur Brayton est utilisé.

12. Dispositif de refroidissement d'un consommateur (1) par le biais d'une ligne de refroidissement, qui s'étend entre une première extrémité et une deuxième extrémité, dans lequel le dispositif peut fonctionner dans au moins un premier intervalle de temps dans un premier mode de fonctionnement et dans au moins un deuxième intervalle de fonctionnement dans un deuxième mode de fonctionnement et présente :
- des moyens, comprenant des échangeurs de chaleur (3, 5, 13) et une pompe de circulation (4), qui sont conçus pour, dans le premier et deuxième mode de fonctionnement, en continu en circulation et de manière répétée soumettre l'azote liquide sous la forme d'un flux de circulation (2) à un premier refroidissement, l'alimenter à la ligne de refroidissement au niveau de la première extrémité, le transporter de la première extrémité à la seconde extrémité le long de la ligne de refroidissement, le prélever de la ligne de refroidissement au niveau de la seconde extrémité, le soumettre à un deuxième refroidissement, l'alimenter à la ligne de refroidissement au niveau de la deuxième extrémité, le transporter de la deuxième extrémité à la première extrémité le long de la ligne de refroidissement et le prélever de la ligne de refroidissement au niveau de la première extrémité,
- des moyens qui sont conçus pour, dans le premier et le deuxième mode de fonctionnement, effectuer le premier refroidissement en utilisant un premier bain d'azote sous-refroidi et le deuxième refroidissement en utilisant un deuxième bain d'azote sous-refroidi, un dispositif de refroidissement fermé (11) qui est conçu pour, dans le premier mode de fonctionnement, refroidir le premier bain d'azote et des moyens, comprenant une pompe à vide (7) qui est conçue pour sous-refroidir, dans le premier et le deuxième mode de fonctionnement, le deuxième bain d'azote au moins partiellement par la réduction de pression à un niveau de pression sous-atmosphérique, et
- des moyens qui sont conçus pour compenser une quantité d'azote s'évaporant du deuxième bain d'azote en raison de la réduction de pression à un niveau de pression sous-atmosphérique au moins partiellement à partir d'un réservoir (8), en prélevant de l'azote liquide du réservoir et en l'introduisant dans le flux de circulation (2) avant que le flux de circulation (2) ne soit alimenté à la ligne de refroidissement au niveau de la première extrémité, et en soutirant de l'azote liquide du flux de circulation (2) et en l'introduisant au moins partiellement dans le deuxième bain d'azote après que le flux de circulation (2) ait été prélevé de la ligne de refroidissement au niveau de la deuxième extrémité,
- des moyens qui sont conçus pour, chaque fois que, dans le deuxième mode de fonctionnement, le dispositif de refroidissement fermé (11) n'est pas utilisé ou utilisé seulement avec une puissance réduite, prélever de l'azote liquide supplémentaire du réservoir (8), le sous-refroidir et l'introduire dans le premier bain d'azote sous-refroidi,
- une pompe (19) qui est conçue pour, dans le deuxième mode de fonctionnement, pomper de l'azote gazeux du premier bain d'azote en réduisant la pression à un niveau de pression sous-atmosphérique, et
- un dispositif de commande (50) qui est conçue pour émettre une indication de commande au dispositif, de telle sorte que celui-ci fonctionne dans le premier ou dans le deuxième mode de fonctionnement, **caractérisé en ce que** dans lequel, pour le transport
de l'azote liquide sous forme de flux de circulation de la première extrémité à la seconde extrémité le long de la ligne de refroidissement, un ou plusieurs premiers passages de refroidissement est ou sont mis à disposition et, pour le transport de la seconde extrémité à la première extrémité le long de la ligne de refroidissement, un ou plusieurs deuxièmes passages de refroidissement, qui sont séparés fluidiquement dudit un ou desdits plusieurs premiers passages de refroidissement, est ou sont mis à disposition.

13. Système (100, 200) comprenant un consommateur (1) à refroidir, **caractérisé par** un dispositif selon la revendication 12.
